# EUROPÄISCHE PATENTSCHRIFT

(11) **EP 0 665 185 B1**
(45) Veröffentlichungstag und Bekanntmachung des Hinweises auf die Patenterteilung: **12.11.1997**
(21) Anmeldenummer: 94250298.0
(22) Anmeldetag: 21.12.1994
(51) Int. Cl.: B66C 23/50, B61D 15/02

(54) **Kran, insbesondere schienengebundener Mobilkran**
Crane, particularly track-bound crane
Grue, en particulier pour voie ferrée

(30) Priorität: 31.01.1994 DE 4403287
(43) Veröffentlichungstag der Anmeldung: 02.08.1995
(73) Patentinhaber: MANNESMANN Aktiengesellschaft, 40213 Düsseldorf (DE)
(72) Erfinder: Kröll, Joachim, D-40363 Jüchen (DE); Richter, Peter, D-50126 Bergheim (DE)
(74) Vertreter: Presting, Hans-Joachim, Dipl.-Ing.

(56) Entgegenhaltungen:
- EP-A- 0 596 583
- DE-A- 3 302 468
- GB-A- 2 061 849
- GB-A- 2 206 559
- GB-A- 2 218 399

## Beschreibung

Die Erfindung betrifft einen Kran, insbesondere einen schienengebundenen Mobilkran, wie z.B. einen Eisenbahnkran, mit einem Wippausleger, der auf dem (Fahrzeug-)Rahmen um eine horizontale Achse auf- und abschwenkbar gelagert und um eine senkrechte Achse drehbar ist.

Derartige Krane sind in einer vielzahl bekannt (GB-A-2 061 849), jedoch sind die bekannten Krane auf engem Raum für eine große Reichweite und eine hohe Tragkraft nicht geeignet. Man hat sich hier im Eisenbahnbau und Brückenbau bisher mit zwei im Abstand verfahrbaren kranen und einer dazwischengehängten Traverse beholfen.

Der im Anspruch 1 angegebenen Erfindung liegt das Problem zugrunde, bei einer großen Reichweite auf engem Raum eine große Auslegerlänge und eine hohe Tragkraft zu erhalten und bei noch zulässigen Stützkräften, z.B. auf den Rädern, auch ein seitliches Heben zu ermöglichen. Der seitliche Raum soll hier durch einen Sicherheitsabstand zum Nachbargleis oder zu einer Nachbarfahrbahn gegeben sein.

Die gestellte Aufgabe wird bei dem eingangs bezeichneten Kran erfindungsgemäß dadurch gelöst, daß der Wippausleger gestützt auf zumindest ein an jeweils einem Fahrzeugrahmen-Ende angeordnetes Schwenklager mittels eines zwischen den Fahrzeugrahmen-Enden angeordneten Hubantriebs auf- und abschwenkbar oder hebbar ist. Die Vorteile sind eine Auf- und Abschwenkbarkeit des Wippauslegers nach der einen oder nach der anderen Seite sowie eine Schwenkbarkeit des teleskopierten Wippauslegers, so daß bezogen auf die Seitenansicht des Krans nach links und rechts aufgeschwenkt werden kann, ferner mittig parallel gehoben werden kann, seitlich geschwenkt werden kann und seitlich gehoben werden kann.

Hierbei ist vorteilhaft, daß die Schwenklager jeweils mit dem Wippausleger einzeln lösbar oder verbindbar sind. Je nach einer geschaffenen Verbindung bildet das betreffende Schwenklager die Schwenkachse in horizontaler und/oder vertikaler Ebene.

Nach weiteren Merkmalen wird vorgeschlagen, daß die Schwenklager aus jeweils auf einem Fahrzeugrahmen-Ende angeordneten und mit dem Wippausleger gelenkig verbindbaren Kolben-Zylinder-Einheiten bestehen. Vorteilhafterweise kann somit das Schwenklager selbst gehoben werden.

In Weiterbildung der Erfindung ist vorgesehen, daß die Schwenklager selbst um eine auf dem Fahrzeugrahmen senkrechte Achse drehbar sind. Sofern die erwähnte Verbindung besteht, kann daher der Wippausleger um diese senkrechte Achse geschwenkt bzw. gedreht werden.

Eine besonders vorteilhafte Ausführungsform für diese Drehbarkeit ist dadurch gegeben, daß die Kolben-Zylinder-Einheiten jeweils aus teleskopierbaren Rohrabschnitten mit unter der Decke des inneren Rohrabschnitts angreifendem Hubkolben gebildet ist. Zum einen wird dadurch eine Anschlußmöglichkeit für den Wippausleger geschaffen und zum anderen die erwähnte Drehbarkeit sowie eine raumsparende Anordnung des Hubkolbens erzielt.

Die Verbindung zwischen dem Schwenklager und dem Wippausleger wird vorteilhafterweise nach weiteren Merkmalen dahingehend erzielt, daß die Schwenklager jeweils um einen um lösbare Gelenkbolzen gegenüber der Kolben-Zylinder-Einheit schwenkbaren, mit dem Wippausleger verbundenen Seitenrahmenteil besteht. Ein Lösen oder Verbinden des Wippauslegers mit dem Schwenklager geschieht daher ganz einfach durch das Lösen bzw. Einschieben der Gelenkbolzen, was von Hand durchgeführt werden kann.

Eine Weiterbildung der Erfindung besteht darin, daß der Hubantrieb über eine Gleitplatte des Fahrzeugrahmens abgestützt auf einem Drehwerk angeordnet ist. Im wesentlichen wird hierdurch eine Schwenkung des Wippauslegers ermöglicht.

Nach weiteren Merkmalen ist daher vorgesehen, daß ein Horizontal-Schwenkantrieb für den auf dem Hubantrieb angelenkten Wippausleger vorgesehen ist.

Nach bevorzugten Merkmalen ist der Horizontal-Schwenkantrieb aus einem am Drehwerk drehantreibbar gelagerten Ritzel gebildet, das in eine quer zum Fahrzeugrahmen verlaufende Zahnstange eingreift. Ein solcher Horizontal-Schwenkantrieb gestattet daher eine erhebliche Auslenkung des Wippauslegers aus seiner Normalstellung nach beiden Seiten des Krans.

Der sich auf dem Drehwerk befindeliche Hubantrieb kann unterschiedlich gestaltet sein. Eine vorteilhafte Ausbildung besteht darin, daß der Hubantrieb aus zwei senkrecht und parallelverlaufenden, auf dem Drehwerk befestigten Hubzylindern besteht, die mittels einer Parallelverbindung gehalten sind. Dadurch entsteht zunächst ein steifes System für die Führung und das Hochschwenken des Wippauslegers, und sodann wird die Möglichkeit für weitere Funktionen geschaffen.

Eine dieser Funktionen besteht darin, daß die beiden Hubzylinder um eine horizontale, fluchtende Achse auf dem Drehwerk gehalten sind. Die beiden Hubzylinder können den Schwenkbewegungen des Wippauslegers ohne weiteres folgen.

Nach weiteren Merkmalen ist vorgesehen, daß an den Kolbenstangen der Hubzylinder ein Führungsrahmen für den Wippausleger angelenkt ist. Dadurch wird eine beanspruchungsfähige Verbindung zwischen Wippausleger und den beiden Hubzylindern bzw. mit dem Drehwerk geschaffen.

Eine Verbesserung der Erfindung besteht ferner darin, daß dem Hubantrieb zugeordnet auf beiden Seiten jeweils Paare von gegenläufig ausschwenkbaren Spreizarmen vorgesehen sind, an denen Stützscheiben nach unten ragend befestigt sind. Durch die Ausschwenkung des Wippauslegers gegebene Schwerpunktverlagerungen werden dadurch aufgefangen.

Eine Weiterentwicklung der Erfindung besteht ferner darin, daß im Bereich eines Führerhauses auf dem Fahrzeugrahmen jeweils Ballasttanks für Ballastflüssigkeiten angeordnet sind. Ein solches System besitzt eine hohe Flexibilität für die Berücksichtigung der jeweiligen Schwerpunktslage.

In Weiterbildung dieses Grundgedankens ist vorgesehen, daß die Ballastflüssigkeiten jeweils von einem Ballasttank an einem Fahrzeugrahmen-Ende in einen anderen Ballasttank am anderen Fahrzeugrahmen-Ende umfüllbar sind. Hierdurch kann der jeweiligen Schwerpunktlage Rechnung getragen werden.

Ausführungsbeispiele der Erfindung sind in der Zeichnung dargestellt und werden im folgenden näher beschrieben. Es zeigen:
- Fig. 1A: einen Eisenbahnkran in Seitenansicht,
- Fig. 1B: den Eisenbahnkran aus Fig. 1A in Draufsicht,
- Fig. 2: den Eisenbahnkran aus Fig. 1A mit angehobenem Wippausleger,
- Fig. 3: den Eisenbahnkran aus Fig. 2 mit angehobenem und nach links austeleskopiertem Wippausleger,
- Fig. 4: den Eisenbahnkran aus Fig. 3 mit nach rechts austeleskopiertem Wippausleger,
- Fig. 5: den Eisenbahnkran aus Fig. 4 mit an einer Traverse hängendem Gleisabschnitt,
- Fig. 6: den Eisenbahnkran in Seitenansicht mit nach oben geschwenktem Wippausleger,
- Fig. 7: eine Draufsicht auf Fig. 6 mit nach der Seite gedrehtem Wippausleger,
- Fig. 8: eine Draufsicht wie Fig. 7, jedoch mit noch größerer Drehung des Wippauslegers nach der Seite,
- Fig. 9: eine Draufsicht wie Fig. 8 mit ausgeschwenkten Spreizarmen und Stützscheiben,
- Fig. 10: einen Querschnitt durch den Hubantrieb mit Drehwerk und
- Fig. 11: einen Querschnitt durch eines der beiden Schwenklager.

Der Kran kann ortsfest oder als Mobilkran, insbesondere als Eisenbahnkran eingesetzt werden. Der gezeichnete Eisenbahnkran besitzt einen (Fahrzeug-)Rahmen 1, der auf Drehgestellen 2 mit z.B. jeweils vier Radsätzen 3 auf den Schienen aufliegt. An dem Fahrzeugrahmen 1 sind Paare von Puffern 4 und jeweils ein Führerhaus 5 vorgesehen. Außerdem ist ein Wippausleger 6, bestehend aus einem Grundausleger 7 mit Teleskopstück 8 um eine horizontale Achse 9 auf- und abschwenkbar und um eine senkrechte Achse 10 drehbar sowie hebbar. Im Transportzustand ist der Wippausleger 6 fest mit den beiden horizontalen Achsen 9 verbunden (Fig. 1A). Er stützt sich dabei entweder auf beide jeweils an einem Fahrzeugrahmen-Ende 11a oder 11b angeordnete Schwenklager 12 oder nur auf eines der beiden Schwenklager 12 und dann auf einen weitestgehend in der Mitte angeordneten Hubantrieb 13. Dieser Hubantrieb 13 bildet somit einen Wippzylinder. Er ist aus zwei symmetrisch angeordneten Hubzylindern 13a und 13b mit jeweiligen Kolbenstangen 13c gebildet.

Die Schwenklager 12 können jeweils mit dem Wippausleger einzeln lösbar verbunden werden, so daß der Kran nach beiden Seiten der Langserstreckung des Fahrzeugrahmens 1 arbeiten kann. Die Schwenklager 12 bestehen aus jeweils auf einem Fahrzeugrahmen-Ende 11a,11b angeordneten Kolben-Zylinder-Einheiten 14, die aus teleskopierbaren Rohrabschnitten 15 gebildet sind. Die Schwenklager 12 sind selbst um die auf dem Fahrzeugrahmen 1 senkrechte Achse 10 drehbar. Unter eine Decke 15a des inneren Rohrabschnitts 15 greift ein Hubkolben 16 an (Fig. 11). Die Rohrabschnitte 15 sind ineinander verdrehbar, ohne eine Dichtung beanspruchen zu müssen. Auch kann zwischen der Decke 15a und dem Hubkolben 16 eine leichte Gleitbewegung stattfinden. An dem Schwenklager 12 sind seitlich herausziehbare Gelenkbolzen 17 in Seitenrahmenteilen 18 vorgesehen, die an dem Grundausleger 7 befestigt sind. Nach Lösen der Gelenkbolzen 17, was von Hand erfolgt, ist eine Verbindung mit Augen 15b der Decke 15a gegenüberliegend geschaffen.

Der Hubantrieb 13 ist über eine Gleitplatte 19, die auf dem Fahrzeugrahmen 1 befestigt ist, abgestützt und ist somit Teil eines Drehwerks 20 (Fig. 10). Ein Horizontal-Schwenkantrieb 21 befindet sich an dem Drehwerk 20, so daß der Hubantrieb 13 mit dem Wippausleger 6 gedreht werden kann (Fig. 7 bis 9). Dieser Horizontal-Schwenkantrieb 21 wird aus einem am Drehwerk 20 drehantreibbar gelagerten Ritzel 22 gebildet, das in eine quer zum Fahrzeugrahmen 1 verlaufende Zahnstange 23 eingreift. Die Zahnstange 23 besitzt klappbare Abschnitte 23a, so daß die Länge der Zahnstange 23 nach einer oder beiden Querrichtungen vergrößert werden kann. In Fig. 10 ist z .B. der linke Abschnitt 23a ausgeklappt.

Der Hubantrieb 13 weist ferner die erwähnten zwei senkrecht und parallel zueinander angeordneten Hubzylinder 13a und 13b auf, die auf dem Drehwerk 20 um horizontale Kippachsen 13d mittels Kippbolzen 13e noch zusätzlich schwenkbar sind. Hierbei ist das Paar der beiden Hubzylinder 13a und 13b mittels einer Parallelverbindung 24, die aus einer Platte oder einem Rahmen hergestellt ist, miteinander verbunden. Die beiden Kippachsen 13d bilden eine fluchtende Achse 25. Weiterhin ist an den Kolbenstangen 13c der Hubzylinder 13a und 13b ein Führungsrahmen 26 für den Wippausleger 6, d.h. für seinen Grundausleger 7, angelenkt.

Wie die Fig. 1A, 1B, 6 bis 9 zeigen, sind dem Hubantrieb 13 auf beiden Seiten jeweils Paare von gegenläufig ausschwenkbaren Spreizarmen 27 zugeordnet. An den Spreizarmen 27 befinden sich an nach unten ragenden Stempeln 27a Stützscheiben 28, die eine Gewichtsverlagerung durch Drehen des Wippauslegers 6 auffangen (Fig. 8 und 9).

Eine solche oder ähnliche Verlagerung des Gesamtschwerpunkts wird außerdem durch im Bereich eines Führerhauses 5 auf dem Fahrzeugrahmen 1 angeordnete Ballasttanks 29 und 30 ausgeglichen, die mit Ballastflüssigkeit, wie z.B. Wasser, gefüllt werden können. Je nach dem Heben des Wippauslegers 6 wird daher die Ballastflüssigkeit in den einen oder den anderen Ballasttank 29 oder 30 gepumpt oder während des Transports anteilsmäßig gefüllt.

## Patentansprüche

1. Kran, insbesondere schienengebundener Mobilkran, mit einem Wippausleger, der auf dem Fahrzeugrahmen um eine horizontale Achse auf- und abschwenkbar gelagert und um eine senkrechte Achse drehbar ist,
dadurch gekennzeichnet,
daß der Wippausleger (6) gestützt auf zumindest ein an jeweils einem Fahrzeugrahmen-Ende (11a,11b) angeordnetes Schwenklager (12) mittels eines zwischen den Fahrzeugrahmen-Enden (11a,11b) angeordneten Hubantriebs (13) auf- und abschwenkbar oder hebbar ist.

2. Kran nach Anspruch 1,
dadurch gekennzeichnet,
daß die Schwenklager (12) jeweils mit dem Wippausleger (6) einzeln lösbar oder verbindbar sind.

3. Kran nach einem der Ansprüche 1 oder 2,
dadurch gekennzeichnet,
daß die Schwenklager (12) aus jeweils auf einem Fahrzeugrahmen-Ende (11a,11b) angeordneten und mit dem Wippausleger (6) gelenkig verbindbaren Kolben-Zylinder-Einheiten (14) bestehen.

4. Kran nach Anspruch 3,
dadurch gekennzeichnet,
daß die Schwenklager (12) selbst um eine auf dem Fahrzeugrahmen (1) senkrechte Achse (10) drehbar sind.

5. Kran nach einem der Ansprüche 1 bis 4,
dadurch gekennzeichnet,
daß die Kolben-Zylinder-Einheiten (14) jeweils aus teleskopierbaren Rohrabschnitten (15) mit unter der Decke (15a) des inneren Rohrabschnitts (15) angreifendem Hubkolben (16) gebildet ist.

6. Kran nach einem der Ansprüche 1 bis 5,
dadurch gekennzeichnet,
daß die Schwenklager (12) jeweils aus einem um lösbare Gelenkbolzen (17) gegenüber der Kolben-Zylinder-Einheit (14) schwenkbaren, mit dem Wippausleger (6) verbundenen Seitenrahmenteil (18) besteht.

7. Kran nach einem der Ansprüche 1 bis 6,
dadurch gekennzeichnet
daß der Hubantrieb (13) über eine Gleitplatte (19) des Fahrzeugrahmens (1) abgestützt auf einem Drehwerk (20) angeordnet ist.

8. Kran nach einem der Ansprüche 1 bis 7,
dadurch gekennzeichnet,
daß ein Horizontal-Schwenkantrieb (21) für den auf dem Hubantrieb (13) angelenkten Wippausleger (6) vorgesehen ist.

9. Kran nach Anspruch 8,
dadurch gekennzeichnet,
daß der Horizontal-Schwenkantrieb (21) aus einem am Drehwerk (20) drehantreibbar gelagerten Ritzel (22) gebildet ist, das in eine quer zum Fahrzeugrahmen (1) verlaufende Zahnstange (23) eingreift.

10. Kran nach einem der Ansprüche 1 bis 9,
dadurch gekennzeichnet,
daß der Hubantrieb (13) aus zwei senkrecht und parallelverlaufenden, auf dem Drehwerk (20) befestigten Hubzylindern (13a,13b) besteht, die mittels einer Parallelverbindung (24) gehalten sind.

11. Kran nach einem der Ansprüche 1 bis 10,
dadurch gekennzeichnet,
daß die beiden Hubzylinder (13a,13b) um eine horizontale, fluchtende Achse (25) auf dem Drehwerk (20) gehalten sind.

12. Kran nach einem der Ansprüche 1 bis 11,
dadurch gekennzeichnet,
daß an den Kolbenstangen (13c) der Hubzylinder (13a,13b) ein Führungsrahmen (26) für den Wippausleger (6) angelenkt ist.

13. Kran nach einem der Ansprüche 1 bis 12,
dadurch gekennzeichnet,
daß dem Hubantrieb (13) zugeordnet auf beiden Seiten jeweils Paare von gegenläufig ausschwenkbaren Spreizarmen (27) vorgesehen sind, an denen Stützscheiben (28) nach unten ragend befestigt sind.

14. Kran nach einem der Ansprüche 1 bis 13,
dadurch gekennzeichnet,
daß im Bereich eines Führerhauses (5) auf dem Fahrzeugrahmen (1) jeweils Ballasttanks (29,30) für Ballastflüssigkeiten angeordnet sind.

15. Kran nach einem der Ansprüche 1 bis 14,
dadurch gekennzeichnet,
daß die Ballastflüssigkeiten jeweils von einem Ballasttank (29) an einem Fahrzeugrahmen-Ende (11a) in eine anderen Ballasttank 30) am anderen Fahrzeugrahmen-Ende (11b) umfüllbar sind.

## Claims

1. A crane, in particular a rail-borne mobile crane, having a derricking jib, which is mounted to pivot up and down on the vehicle frame about a horizontal axis and is rotatable about a vertical axis,
characterised in that the derricking jib (6), supported on at least one pivot bearing (12) arranged on one end (11a, 11b) of the vehicle frame each, can be pivoted up and down or can be raised by means of a lifting drive (13) arranged between the ends (11a, 11b) of the vehicle frame.

2. A crane according to Claim 1, characterised in that the pivot bearings (12) can each be detached from or connected to the derricking jib (6) individually.

3. A crane according to one of Claims 1 or 2, characterised in that the pivot bearings (12) consist of piston-cylinder units (14) in each case arranged on one end (11a, 11b) of the vehicle frame and connectable in articulated manner to the derricking jib (6).

4. A crane according to Claim 3, characterised in that the pivot bearings (12) themselves are rotatable about an axle (10) vertical on the vehicle frame (1).

5. A crane according to one of Claims 1 to 4, characterised in that the piston-cylinder units (14) are each formed of telescoping tube sections (15) with a lifting piston (16) which is applied beneath the ceiling (15a) of the inner tube section (15).

6. A crane according to one of Claims 1 to 5, characterised in that the pivot bearings (12) each consist of a side frame part (18) pivotable with respect to the piston-cylinder unit (14) about detachable hinge bolts (17) and connected to the derricking jib (6).

7. A crane according to one of Claims 1 to 6, characterised in that the lifting drive (13) is arranged on a slewing gear (20), supported by means of a sliding plate (19) of the vehicle frame (1).

8. A crane according to one of Claims 1 to 7, characterised in that a horizontal pivot drive (21) for the derricking jib (6) articulated to the lifting drive (13) is provided.

9. A crane according to Claim 8, characterised in that the horizontal pivot drive (21) is formed by a pinion (22) mounted rotationally drivably on the slewing gear (20), which pinion engages in a rack (23) extending transversely to the vehicle frame (1).

10. A crane according to one of Claims 1 to 9, characterised in that the lifting drive (13) consists of two vertical and parallel lifting cylinders (13a, 13b) fastened to the slewing gear (20), which cylinders are held by means of a parallel connection (24).

11. A crane according to one of Claims 1 to 10, characterised in that the two lifting cylinders (13a, 13b) are held on the slewing gear (20) about a horizontal, flush axle (25).

12. A crane according to one of Claims 1 to 11, characterised in that a guide frame (26) for the derricking jib (6) is articulated to the piston rods (13c) of the lifting cylinders (13a, 13b).

13. A crane according to one of Claims 1 to 12, characterised in that associated with the lifting drive (13) there are provided on both sides pairs of spreading arms (27) which can be pivoted out in opposite directions, to which arms supporting discs (28) are attached, projecting downwards.

14. A crane according to one of Claims 1 to 13, characterised in that in the region of a driver's cabin (5) on the vehicle frame (1) in each case ballast tanks (29, 30) for ballast liquids are arranged.

15. A crane according to one of Claims 1 to 14, characterised in that the ballast liquids can each be decanted from a ballast tank (29) at one end (11a) of the vehicle frame into another ballast tank (30) at the other end (11b) of the vehicle frame.

## Revendications

1. Grue, en particulier une grue mobile roulant sur des rails, comportant une flèche articulée qui est montée sur le châssis du véhicule de manière à pourvoir être pivotée vers le haut et vers le bas autour d'un axe horizontal et qui peut tourner autour d'un axe vertical,
caractérisée en ce que la flèche articulée (6), prenant appui sur au moins un palier pivotant (12) agencé à chaque fois à une extrémité (11a,11b) du châssis du véhicule , peut être pivotée vers le haut et vers la bas ou être levée, au moyen d'un dispositif de levage (13) agencé entre les extrémités (11a,11b) du châssis du véhicule.

2. Grue selon la revendication 1,
caractérisée en ce que les paliers pivotants (12) sont à chaque fois susceptibles d'être déliés ou reliés individuellement à la flèche articulée (6).

3. Grue selon l'une des revendications 1 ou 2,
caractérisée en ce que les paliers pivotants (12) sont constitués à chaque fois de vérins (14) agencés à une extrémité (11a,11b) du châssis du véhicule et susceptibles d'être reliés de façon articulée à la flèche articulée (6).

4. Grue selon la revendication 3,
caractérisée en ce que les paliers pivotants (12) peuvent tourner eux-mêmes autour d'un axe (10) vertical sur le châssis du véhicule (1).

5. Grue selon l'une des revendications 1 à 4,
caractérisée en ce que les vérins (14) sont formés à chaque fois de tronçons de tube (15) télescopiques avec des pistons de levage (16) agissant sous l'enveloppe (15a) du tronçon de tube interne (15).

6. Grue selon l'une des revendications 1 à 5,
caractérisée en ce que le palier pivotant (12) est constitué à chaque fois d'une partie de châssis latéral (18) pouvant être pivotée autour de tourillons articulés amovibles (17) par rapport au vérin (14) et reliée à la flèche articulée (6)

7. Grue selon l'une des revendications 1 à 6,
caractérisée en ce que le dispositif de levage (13) est agencé sur une unité rotative (20), en prenant appui sur une plaque coulissante (19) du châssis du véhicule (1).

8. Grue selon l'une des revendications 1 à 7,
caractérisée en ce que l'on prévoit un entraînement de pivotement horizontal (21) pour la flèche articulée (6) qui est articulée sur le dispositif de levage (13).

9. Grue selon la revendication 8,
caractérisée en ce que l'entraînement de pivotement horizontal (21) est formé par un pignon (22) monté de façon à pouvoir être entraîné en rotation sur l'unité rotative (20) et agissant dans une tige dentée (23) s'étendant transversalement au châssis du véhicule (1).

10. Grue selon l'une des revendications 1 à 9,
caractérisée en ce que le dispositif de levage (13) est constitué de deux vérins (13a,13b) fixés verticalement, s'étendant parallèlement sur l'unité rotative (20) et maintenus au moyen d'une liaison parallèle (24).

11. Grue selon l'une des revendications 1 à 10,
caractérisée en ce que les deux vérins (13a,13b) sont maintenus, autour d'un axe horizontal aligné (25), sur l'unité rotative (20).

12. Grue selon l'une des revendications 1 à 11,
caractérisée en ce qu'un cadre de guidage (26) pour la flèche articulée (6) est articulé sur les tiges de piston (13c) des vérins (13a,13b).

13. Grue selon l'une des revendications 1 à 12,
caractérisée en ce que l'on prévoit à chaque fois des paires de bras d'écartement (27) pouvant être pivotés en sens contraire, associées au dispositif de levage (13), et sur lesquels sont fixés des disques d'appui (28) faisant saillie vers le bas.

14. Grue selon l'une des revendications 1 à 13,
caractérisée en ce que dans la zone d'une cabine de conducteur (5) sur le châssis du véhicule (1) est agencé à chaque fois un réservoir à matière inerte (29,30) pour des liquides de matière inerte.

15. Grue selon l'une des revendications 1 à 14,
caractérisée en ce que les liquides de matière inerte peuvent être transvasés d'un réservoir à matière inerte (29) à une extrémité (11a) du châssis du véhicule dans un autre réservoir à matière inerte (30) à l'autre extrémité (11b) du châssis du véhicule .
